# EUROPÄISCHE PATENTSCHRIFT

(11) **EP 2 289 127 B1**
(45) Veröffentlichungstag und Bekanntmachung des Hinweises auf die Patenterteilung: **16.10.2013**
(21) Anmeldenummer: 09779429.1
(22) Anmeldetag: 08.05.2009
(51) Int. Cl.: H01R 4/62, H01R 43/16

(54) **Kraftfahrzeugleiteranschlusselement**
Motor vehicle conductor connection element
Élément de raccordement de câble pour véhicule automobile

(30) Priorität: 01.08.2008 DE 102008035863
(43) Veröffentlichungstag der Anmeldung: 02.03.2011
(73) Patentinhaber: Auto-Kabel Management GmbH, 79688 Hausen I.W. (DE)
(72) Erfinder: SCHLOMS, Martin, 52070 Aachen (DE); MARTENS, Sebastian, 47638 Straelen (DE); LIETZ, Franz-Josef, 46049 Oberhausen-Lirich (DE)
(74) Vertreter: Cohausz & Florack
(86) Internationale Anmeldenummer: PCT/EP2009/055605
(87) Internationale Veröffentlichungsnummer: WO 2010/012515

(56) Entgegenhaltungen:
- EP-A- 1 514 634
- DE-A1-102006 050 708
- GB-A- 2 252 569
- US-A- 3 535 781
- US-A- 3 990 864

## Beschreibung

Der Gegenstand betrifft ein Kraftfahrzeugleiteranschlusselement sowie ein Verfahren zur Herstellung eines solchen Kraftfahrzeugleiteranschlusselementes.

Kraftfahrzeugleiter in PKW und LKW werden heutzutage immer häufiger aus Aluminium hergestellt. Es hat sich gezeigt, dass Aluminium hinsichtlich der Stromtragfähigkeit für hohe Ströme geeignet ist. Ferne weist es bei mit einem großen Leiterquerschnitt weniger Gewichtsprobleme auf.

Es ist jedoch bekannt, dass sich auf der Oberfläche von Aluminium durch Umwelteinflüsse eine Aluminiumoxidschicht bildet. Diese Aluminiumoxidschicht ist schlecht leitend und stellt somit einen hohen Übergangswiderstand für die Verbindungstechnik dar. Werden die Aluminiumleiter mit anderen Leitern, beispielsweise Kabelschuhen aus Kupfer verbunden, muss zunächst die Aluminiumoxidschicht aufgebrochen werden, um einen elektrischen Kontakt mit geringem Übergangswiderstand herzustellen. Gleichzeitig muss, bei der Verwendung von unterschiedlichen Metallen, beispielsweise von Aluminium und Kupfer oder anderen Nichteisenmetallen, die Nahtstelle vor Umwelteinflüssen geschützt werden. Ansonsten kommt es im Bereich der Nahtstelle zu Korrosionen und der Kontakt kann beschädigt werden.

Aus der DE 10 2006 050708 A1 ist eine elektrische Flachbandleitung mit einer Öffnung zur Aufnahme eines Anschlussbolzens bekannt. Um die Flachbandleitung mit mit anderen Bauelementen kontaktieren zu können wird vorgeschlagen, dass eine in der Öffnung angeordnete Hülse zumindest entlang ihrer Mantelfläche mit dem Innendurchmesser der Öffnung stoffschlüssig verbunden ist.

Um elektrische Verbindungen zwischen einem Aluminiumleiter und Leitern aus anderen Metallen, beispielsweise Kupfer, besser herstellen zu können, sind Anschlussfahnen bekannt, die aus verschiedenen Metallen hergestellt sind. Beispielsweise ist aus der deutschen Patentanmeldung DE 10 2006 031 839.0 ein elektrisches Kontaktelement bekannt, welches zum Kontaktieren von Aluflachleitern mit Rundleitern dient. Hierbei ist ein erster Teil des Kontaktelementes aus Aluminium gebildet und ein zweiter Teil aus Kupfer. Die Nahtstelle zwischen dem Aluminium und dem Kupfer ist mittels Umspritzung vor Korrosion geschützt. Die Herstellung eines solchen Kontaktelementes ist jedoch aufwendig.

Aus diesem Grunde lag der Anmeldung die Aufgabe zugrunde, ein Kontaktelement zur Verfügung zu stellen, welche gute elektrische Eigenschaft hat und gleichzeitig kostengünstig und einfach herstellbar ist.

Diese Aufgabe wird gemäß eines Gegenstandes durch ein Kraftfahrzeugleiteranschlusselement nach Anspruch 1 und ein Verfahren nach Anspruch 13 gelöst.

Es ist erkannt worden, dass in dem Flachteil unmittelbar eine Einlage, welche im Wesentlichen flächenbündig mit einer

Oberfläche des Flachteils ist, eingebracht werden kann. Beschichtet man nun den gesamten Kraftfahrzeugleiter und lässt einen Teil der Einlage aus, so ist es möglich, ein Kraftfahrzeugleiteranschlusselement herzustellen, bei dem die Nahtstelle zwischen der Einlage und dem Flachteil im Wesentlichen mit Metall beschichtet ist. Diese metallische Beschichtung schützt die Nahtstelle zwischen der Einlage und dem Flachteil vor Korrosionen. Darüber hinaus ist es möglich, das Flachteil und die Einlage aus unterschiedlichen Metallen herzustellen, um gute Kontaktbedingungen mit Leitern aus unterschiedlichen Metallen herstellen zu können. Durch das nur teilweise beschichten der Einlage, ist zumindest ein Teil der Einlage frei von metallischer Beschichtung und es ist möglich, unmittelbar auf den unbeschichteten Teil der Einlage einen Leiter oder einen Anschlussbolzen zu kontaktieren.

Der Leiter kann beispielsweise ein Energieleiter sein, der eine hohe Stromtragfähigkeit aufweisen muss und einen Querschnitt von mehr als 10mm², bevorzugt mehr als 100mm² haben. Auch kann der Leiter als Stromleiter in Bordnetzen zum Einsatz kommen und als Signalleiter dienen.

Die Beschichtung kann mittels galvanischer Verfahren erfolgen. Auch kann mehr als eine Schicht aufgebracht werden.

Gemäß eines vorteilhaften Ausführungsbeispiels wird vorgeschlagen, dass die Einlage im Bereich einer Nahtstelle mit dem Flachteil mit dem Metall beschichtet ist. Ist die Einlage flächenbündig in dem Flachteil angeordnet, bildet sich eine Nahtstelle zwischen dem Material der Einlage und dem Material des Flachteils. Diese Nahtstelle in anfällig für eindringende Umgebungsfeuchte und somit für Korrosion. Um ein Eindringen von Umgebungsfeuchte zu vermeiden, wird die Nahtstelle mit dem Metall beschichtet. Das Metall umgibt somit das Flachteil zusammen mit der Nahtstelle und es bleibt ein Teil der Einlage frei von metallischer Beschichtung.

Aus diesem Grunde wird gemäß eines vorteilhaften Ausführungsbeispiels vorgeschlagen, dass die Einlage in einem zentralen Bereich entfernt von der Nahtstelle mit dem Flachteil frei von der metallischen Beschichtung ist.

Zum Einen ist es möglich, einen Leiter aus Aluminiumlitze mit dem Flachteil zu verbinden, wenn die Einlage aus Aluminium ist. Dann kann beispielsweise das Flachteil aus Kupfer sein. An dem Kupfer des Flachteils kann in einfacher Weise eine Kupferleitung angeschlossen werden.

Zum Anderen wird für die Verbindung mit Aluminiumflachleitern vorgeschlagen, dass das Flachteil im Wesentlichen aus Aluminium gebildet ist. In diesem Fall kann die Einlage aus Kupfer sein. Eine Kupferleitung kann dann an der Einlage befestigt werden.

Um eine Kontaktierung mit beispielsweise einem Kupferdraht herstellen zu können, wird vorgeschlagen, dass die Einlage aus einem Nichteisenmetall oder Legierungen davon, insbesondere Kupfer, Zink, Zinn, Bronze oder Messing gebildet ist. Der Teil der Einlage, der frei von der metallischen Beschichtung ist, kann beispielsweise dazu genutzt werden, eine Kontaktierung mit einem Kupferrundleiter herzustellen. Insbesondere ist es vorteilhaft, wenn die Einlage aus Kupfer ist, falls eine Kontaktierung mit einem Leiter aus Kupfer hergestellt werden soll. Die metallische Beschichtung kann aus Zinn, Nickel oder ähnlichen Metallen gebildet sein. Das Aufbringen der metallischen Beschichtung kann mittels galvanischer Verfahren erfolgen.

Andererseits kann beispielsweise auch eine Kontaktierung von einem Kupferflachteil mit einer Aluminiumleitung hergestellt werden. In diesem Falle wird vorgeschlagen, dass die Einlage aus Aluminium oder Legierung davon hergestellt ist. Der Teil der Einlage, der frei von der metallischen Beschichtung ist, kann beispielsweise dazu genutzt werden, eine Kontaktierung mit dem Aluminiumleiter, beispielsweise einem Rundleiter, herzustellen. Das Flachteil kann aus Kupfer gebildet werden und als Anschlussfahne für einen Anschluss an einen weiteren Leiter, beispielsweise ebenfalls aus Kupfer, dienen. Die metallische Beschichtung kann aus Zinn, Nickel oder ähnlichen Metallen gebildet sein. Das Aufbringen der metallischen Beschichtung kann mittels galvanischer Verfahren erfolgen.

Um die Einlage flächenbündig mit einer Oberfläche des Flachteils anzuordnen, wird vorgeschlagen, dass eine Nut in dem Flachteil angeordnet ist. In dieser Nut kann die Einlage stoffschlüssig und/oder kraftschlüssig angeordnet sein. Es ist möglich, die Einlage mittels Presspassung in der Nut des Flachteils anzuordnen oder in der Nut zu verschweißen.

Gemäß eines vorteilhaften Ausführungsbeispiels wird vorgeschlagen, dass die Einlage in das Flachteil gepresst oder gewalzt ist. Beim Walzen ist es beispielsweise möglich, dass die Einlage als Band auf ein etwas breiteres Band, aus dem das Flachteil hergestellt wird, gelegt wird und anschließend mechanisch in das Flachteil hineingepresst wird. Gemäß eines vorteilhaften Ausführungsbeispiels wird vorgeschlagen, dass das Flachteil zusammen mit der Einlage aus einem sich in Längsrichtung erstreckendem Band mit in Längrichtung angeordneter Einlage hergestellt ist. Das Flachteil kann aus einem Band, beispielsweise einem Aluminiumband oder einem Kupferband, hergestellt werden. Beispielsweise kann das Band 1 cm bis 20 cm breit sein und von einem Coil abgewickelt werden. Anschließend wird in Längsrichtung in einem Bereich des Flachteils die Einlage, beispielsweise ebenfalls als Band, aufgelegt und in einem abschließenden Schritt mit dem Flachteil mechanisch, physikalisch oder chemisch so verbunden werden, dass die Oberflächen der Einlage und des Flachteils flächenbündig sind. Aus dem sich ergebenden Band, welches in Längsrichtung mit einem Band, welches die Einlage darstellt, versehen ist, kann in einem weiteren Arbeitsschritt mittels Stanzen das Flachteil zumindest teilweise herausgetrennt werden, welches anschließend als Kraftfahrzeugleiteranschlusselement dient. Beim Stanzen kann das Band als Tragegurt für die Stanzteile dienen. Somit können die teilweise gestanzten Teile als gegurtete Ware der weiteren Verarbeitung zugeführt werden.

Auch wird vorgeschlagen, dass das Flachteil zusammen mit der Einlage aus dem Band gestanzt ist. Durch das Stanzen kann der Flachleiter zusammen mit der Einlage als Schüttgut hergestellt werden.

Das Kraftfahrzeugleiteranschlusselement kann gemäß eines vorteilhaften Ausführungsbeispiels aus dem Flachteil und der Einlage gebildet sein und als Anschlussfahne dienen. Die Anschlussfahne kann beispielsweise derart geformt sein, dass im Bereich der Einlage mittels Ultraschallschweißen, Löten oder sonstiger Verbindungstechniken zum stoffschlüssigen Verbinden ein Leiter, beispielsweise Aluminium, mit dem Kraftfahrzeugleiteranschlusselement verbunden wird. Auf der anderen Seite kann die Anschlussfahne dazu dienen, mit einem elektrischen Leiter ebenfalls stoffschlüssig verbunden zu werden. Hierbei kann der Flachteil, der beispielsweise aus Kupfer gebildet ist, dazu dienen, mittels Ultraschallschweißen, Rotationsreibschweißen, Multiorbitalreibschweißen oder sonstiger Schweißverfahren mit einem Kupferleiter verbunden zu werden. Auch ist ein Verschrauben an einem Bolzen, beispielsweise in einem Gehäuse einer Sicherungsbox oder Verteilerbox möglich.

Auch ist es möglich, dass die Einlage aus Kupfer und den Flachteil aus Aluminium zu bilden. In diesem Fall kann an der Einlage ein Kupferleiter verbunden werden und der aus Aluminium gebildete Flachteil kann mittels Schweißverfahren mit einem Aluminiumleiter verbunden werden.

Gemäß eines vorteilhaften Ausführungsbeispiels wird vorgeschlagen, dass die Anschlussfahne einen Anschluss für einen Bolzen aufweist. Dies kann beispielsweise eine Bohrung sein, in die ein Bolzen eingesteckt bzw. verschraubt werden kann. Der Bolzen kann beispielsweise als Anschlusspin für eine Lötverbindung dienen, oder für eine Verschraubung mit einer Anschlussklemme.

Ein weiterer Gegenstand ist ein Verfahren nach Anspruch 13 zur Herstellung eines Kraftfahrzeugleiteranschlusselementes.Zunächst wird ein Band mit einer sich in Längsrichtung des Bandes erstreckenden Einlage bestückt. Die Einlage wird so mit dem Band verbunden, dass die Oberfläche der Einlage flächenbündig mit einer Oberfläche des Flachteils ist. Anschließend kann das Flachteil zusammen mit der Einlage metallisch beschichtet werden, wobei ein Teil der Einlage vom Beschichtungsprozess ausgenommen ist.

Beim Heraustrennen des Flachteils aus dem Band kann auch ein teilweises Heraustrennen erfolgen. Das Band kann dann als Gurt zwischen einzelnen Flachteilen dienen. Das Flachteil kann zumindest entlang drei Seiten von dem Band gelöst werden und an einer vierten Seite kann eine Sollbruchstelle vorgestanzt werden. An dieser Sollbruchstelle kann das Flachteil dann in einem weiteren Bearbeitungsschritt von dem Band gelöst werden. Für die Weiterverarbeitung ist das Flachteil jedoch zunächst weiterhin an dem Band befestigt und kann als gegurtete Ware weiterverarbeitet werden.

Um die Nahtstelle zwischen Flachteil und Einlage vor Korrosion zu schützen, wird vorgeschlagen, dass die Einlage im Bereich einer Nahtstelle mit dem Flachteil mit dem Metall beschichtet wird.

Um zu erreichen, dass eine gute Kontaktierung mit elektrischen Leitern, beispielsweise aus Kupfer oder Aluminium, über die Einlage möglich ist, wird vorgeschlagen, dass die Einlage in einem zentralen Bereich, entfernt von der Nahtstelle mit dem Flachteil, nicht mit dem Metall beschichtet wird. Je nachdem, ob eine Kupferleitung oder eine Aluminiumleitung an der Einlage befestigt wird, kann die Einlage entweder aus Kupfer oder Aluminium gebildet sein. Auch können andere Nichteisenmetalle außer Kupfer, als auch Aluminiumlegierungen verwendet werden.

Zur Herstellung des Kraftfahrzeugleiteranschlusselementes wird gemäß eines vorteilhaften Ausführungsbeispiels vorgeschlagen, dass das Band, welches mit der Einlage bestückt ist, zunächst teilweise mit einem Schutzelement bedeckt wird und anschließend das Flachteil mit dem Metall beschichtet wird. Das Schutzelement kann beispielsweise eine Klebefolie oder eine sonstige folienartige Beschichtung sein, die die Einlage in einem Zentralbereich abdeckt. Auch kann die Einlage während der Beschichtung mit einer Abdeckung, einem Stopfen, z.B. aus Gummi, oder einer Lackierung beschichtet/abgedeckt sein. Das Schutzelement kann sich beim Herstellungsprozess ebenfalls entlang der Längsachse des Bandes erstrecken und somit in einem kontinuierlichen Prozess die Einlage teilweise abdecken.

Gemäß eines vorteilhaften Ausführungsbeispiels wird vorgeschlagen, dass im Anschluss an den Schritt des Abdeckens des Bandes mit dem Schutzelement das Flachteil aus dem Band getrennt wird. Dies kann beispielsweise mittels Stanzen geschehen. In diesem Falle wird das Flachteil zusammen mit der Einlage und dem Schutzelement aus dem Band herausgetrennt. Ein teilweises Heraustrennen, wie oben bereits erläutert, ist ebenfalls möglich. Anschließend kann mittels eines galvanischen Beschichtungsprozesses oder auch anderer Beschichtungsprozesse wie Tauchlackieren, Pulverbeschichten und dergleichen, das gestanzte Flachteil mit dem Metall beschichtet werden. Durch das Schutzelement wird verhindert, dass ein Teil der Einlage mit der metallischen Beschichtung versehen wird. In einem abschließenden Herstellungsprozess kann das Schutzelement von der Einlage entfernt werden, woraufhin im Bereich des Schutzelementes die Einlage frei zugänglich ist und in allen anderen Bereichen das Flachteil bzw. die Einlage mit dem Metall beschichtet ist. Hierdurch sind alle Nahtstellen zwischen dem Flachteil und der Einlage durch Metall beschichtet und vor Korrosion geschützt.

Nachfolgend wird der Gegenstand anhand einer Ausführungsbeispiele zeigenden Zeichnung näher erläutert.

In der Zeichnung zeigen:
- Fig. 1: eine Draufsicht auf ein Kraftfahrzeugleiteranschlusselement;
- Fig. 2: eine Schnittansicht eines Kraftfahrzeugleiteranschlusselementes;
- Fig. 3: eine weitere Schnittansicht eines Kraftfahrzeugleiteranschlusselementes;
- Fig. 4: ein schematischer Aufbau eines Herstellungsverfahrens;
- Fig. 5: eine Ansicht eines Herstellungsverfahrens.

Fig. 1 zeigt ein Kraftfahrzeugleiteranschlusselement 2, welches aus einem Flachteil 4 und einer Einlage 6 gebildet ist. Das Kraftfahrzeugleiteranschlusselement 2 ist im Wesentlichen mit einer metallischen Beschichtung beschichtet. Insbesondere an der Nahtstelle 8 zwischen dem Flachteil 4 und der Einlage 6 ist das Kraftfahrzeugleiteranschlusselement 2 mit einer metallischen Beschichtung überzogen.

Ferner zu erkennen ist, dass das Kraftfahrzeugleiteranschlusselement 2 im Bereich des Flachteils 4 eine Bohrung 10 zur Aufnahme beispielsweise einer Schraube oder eines Bolzens aufweist.

Fig. 2 zeigt eine Schnittansicht A-A durch das Kraftfahrzeuganschlusselement 2. Zu erkennen ist, dass die Einlage 6 im Bereich der oberen Oberfläche des Flachteils 4 flächenbündig mit dem Flachteil 4 angeordnet ist. Die Einlage 6 kann dabei stoffschlüssig und/oder kraft- und/oder formschlüssig mit dem Flachteil 4 verbunden sein. Die Einlage kann eine Stärke von wenigen µm bis zu einigen mm haben. Im Bereich der Nahtstelle 8 ist das Flachteil 4 wie auch in allen anderen Bereichen mit einer metallischen Beschichtung 12 beschichtet. Die Einlage 6 ist nur teilweise mit der metallischen Beschichtung 12 beschichtet und zwar im Bereich der Nahtstelle 8. In einem zentralen Bereich ist die Einlage 6 unbeschichtet. Die Stärke der Beschichtung 12 ist lediglich schematisch zu verstehen. Eine Beschichtung 12 wird vorzugsweise mittels eines galvanischen Beschichtungsprozesses aufgebracht und ist beispielweise wenige Mikrometer stark. Auch können mehrere Schichten aus unterschiedlichen Materialien aufgebracht werden.

Durch die Beschichtung 12 wird die Nahtstelle 8 zwischen Einlage 6 und Flachteil 4 vor Umwelteinflüssen geschützt. Wasser kann nicht in die Nahtstelle 8 eindringen, wodurch die Nahtstelle weniger witterungsanfällig ist.

Um auch zu verhindern, dass die Nahtstelle 8 im seitlichen Bereich Umwelteinflüssen ausgesetzt ist, wird das Flachteil 4, wie in der Figur 3 zu erkennen ist, welche den Schnitt B-B darstellt, auch seitlich mit der metallischen Beschichtung 12 im Bereich der Nahtstelle 8 beschichtet.

Das Kraftfahrzeugleiteranschlusselement 2 eignet sich für einen Anschluss eines Kabels, beispielsweise aus Aluminium an ein Kabel, beispielsweise aus Kupfer. Beispielsweise ist es möglich, dass das Aluminiumkabel mittels geeigneter stoffschlüssiger Verbindungsverfahren, wie Ultraschallschweißen, Reibschweißen, Rotationsreibschweißen, Multiorbitalreibschweißen, Löten oder dergleichen im Bereich der Einlage 6, welche frei von metallischer Beschichtung ist, mit der Einlage 6 verbunden wird. Ein Kupferkabel kann mit dem Flachteil 4, welches ebenfalls aus Aluminium gebildet sein kann, ebenfalls mittels stoffschlüssiger Verbindungsverfahren verbunden werden. Auch ist ein Verschrauben oder Verlöten des Kupferkabels, welches ein Flachkabel sein kann, möglich. Es wird darauf hingewiesen, dass es auch möglich ist, dass die Einlage aus Kupfer und das Flachteil aus Aluminium gebildet ist. In diesem Fall dient die Einlage für eine Kontaktierung eines Kupferkabels, beispielsweise mittels stoffschlüssiger Verbindungsverfahren wie Schweißen oder Löten. Das Flachteil aus Aluminium kann für die Kontaktierung mit einem Aluminiumflachleiter verwendet werden.

Eine einfache Herstellung eines Kraftfahrzeugleiteranschlusselementes 2, wie es in den Figuren 1-3 dargestellt ist, ist schematisch in der Figur 4 dargestellt. Von einem Coil 20 wird ein Band 22, welches beispielsweise aus Kupfer, Messing, Bronze oder andere Nichteisenmetalle oder Legierungen davon hergestellt ist, abgerollt. Zusätzlich wird von einem Coil 24 ein etwas dünneres Material aus Material der Einlage entlang der Längsachse des Bandes 22 abgerollt und auf dem Band 22 positioniert. Mittels einer Walze 28 wird das Band 26 mit dem Band 22 derart verbunden, dass im Bereich der Oberfläche die beiden Bänder flächenbündig sind. Anstatt der Walze 28 können auch andere Verbindungsverfahren angewandt werden. Auch ist es möglich, dass ein bereits plattiertes Band abgerollt wird. Das plattierte Band kann beispielsweise ein Kupferband mit einer als Einlage dienenden Aluminiumplattierung sein.

Das resultierende Band 30, welches aus dem Band 22 und dem Band 26 gebildet ist, und im Wesentlichen eine Einlage aus dem Material des Bandes 26 aufweist, wird in einem weiteren Verarbeitungsschritt mit einem abgewickelten Schutzelement 32 in einem Verbindungsschritt 34 verbunden. Das Schutzelement kann beispielsweise ein folienartiges Element sein, welches auf das Band 30 geklebt wird. Das Schutzelement 32 muss nicht zwingend ein folienartiges Element sein, sondern kann auch ein Stopfen, beispielsweise aus Gummi, eine Lackierung oder eine sonstige Abdeckung sein. Auch ist es möglich, dass die Abdeckung lediglich während des nachfolgenden Beschichtungsprozesses auf das Band gedrückt wird.

Das resultierende Band 36 ist im Bereich der Einlage teilweise mit dem Schutzelement 32 abgedeckt. Anschließend wird in einem Stanzprozess 38 das Band 36 in einzelne Kraftfahrzeugleiteranschlusselemente 2 getrennt. Beim Stanzen kann beispielsweise die äußere Form als auch eine Bohrung 10 vorgesehen werden. Beim Stanzen 38 muss nicht zwingend das Kraftfahrzeugleiteranschlusselement 2 vollständig aus dem Band 36 getrennt werden. Auch ist es möglich, dass das Kraftfahrzeugleiteranschlusselement 2 entlang drei Seiten von dem Band 36 getrennt wird und entlang einer vierten Seite nur teilweise abgetrennt wird, wobei jedoch ein Verbindungssteg mit dem Band bestehen bleibt. Dieser Verbindungssteg kann beispielsweise eine Sollbruchstelle aufweisen. Das Band 36 trägt somit die im Wesentlichen ausgestanzten Kraftfahrzeugleiteranschlusselemente 2 als Gurt.

Beim Stanzen 38 kann darüber hinaus ein Bereich des Flachteils als Isolationscrimp geformt werden. So ist es beispielsweise möglich, dass auf zwei gegenüberliegenden Seiten des Flachteils nach außen weisende Fahnen vorgesehen sind, welche beim Stanzen aus dem Band 36 geformt werden. In einem gleichen Bearbeitungsschritt können diese Fahnen aus der Ebene der Flachteils herausgebogen werden. Diese Fahnen können dann als Crimpelemente dienen, welche zur Vercrimpung der Isolation des mit der Einlage verbundenen Leiters dienen können.

Der Verbindungsschritt 34 kann auch nach dem Stanzen 38 und Anformen der Isolationscrimps erfolgen.

Das Schüttgut oder der Gurt, welches im Anschluss an den Stanzprozess 28 erzeugt worden ist, kann in einem galvanischen Beschichtungsprozess 40 mittels geeigneter Verfahren mit einem Metall, beispielweise Zink, Zinn oder Legierungen davon, beschichtet werden. Das Schutzelement 32 befindet sich zu diesem Zeitpunkt immer noch auf Kraftfahrzeugleiteranschlusselementen 2. Hierdurch wird verhindert, dass beim metallischen Beschichten der abgedeckte Bereich der Einlage metallisch beschichtet wird.

Die resultierenden Kraftfahrzeugleiteranschlusselemente 3 sind somit vollständig mit Metall beschichtet, wobei lediglich ein Teil der Einlage durch das Schutzelement 32 geschützt ist und nicht metallisch beschichtet ist. Anschließend (nicht gezeigt) kann das Schutzelement entfernt werden, woraufhin sich ein Kraftfahrzeugleiteranschlusselement 2 darstellt, wie es in der Figur 1 gezeigt ist.

Auch ist es möglich, den Verarbeitungsschritt Stanzen 28 zu Beginn der Verarbeitung durchzuführen. Insbesondere wenn, wie zuvor beschrieben wurde, wenn das Band als Gurt mit dem Kraftfahrzeugleiteranschlusselement 2 zumindest teilweise noch nach dem Stanzen verbunden ist. Auf diesen Gurt von Band und teilweise ausgestanzten Kraftfahrzeugleiteranschlusselementen 2 kann dann in einem Schritt 34 ein Schutzelement aufgebracht werden. Das Band 36 kann dann zusammen mit dem Schutzelement 32 in einem Beschichtungsprozess 40 beschichtet werden. Anschließend kann das Band 36 in einem Endlosprozess von dem Schutzelement 32 getrennt werden. Abschließend kann das Kraftfahrzeugleiteranschlusselement 2 von dem Band 36 vollständig getrennt werden.

Der Schritt des Walzens 28 als auch des Aufbringens des Schutzelements 32 ist in der Figur 5 noch einmal schematisch dargestellt. Das Band 22 wird zusammen mit dem Band 26 einer Walze 28 zugeführt. Das Ergebnis des Walzprozesses ist ein Band 30, bei dem die Einlage 6 im Wesentlichen flächenbündig mit der Oberfläche des Bandes 30 ist und sich in Längsrichtung des Bandes 30 erstreckt. Im Anschluss daran kann ein Bereich der Einlage 6 mittels eines Schutzelementes 32 abgedeckt werden. Das Schutzelement 23 verhindert, dass in einem anschließenden Galvanisierungsprozess die metallische Beschichtung die gesamte Einlage 6 beschichtet. Nach dem Abtrennen des Schutzelements 2 im Anschluss an den Beschichtungsschritt ist ein Bereich der Einlage 6 frei von metallischer Beschichtung und eignet sich für eine elektrische Kontaktierung, beispielsweise mittels stoffschlüssiger Verbindungstechnologie.

Mit Hilfe des gezeigten Kraftfahrzeugleiteranschlusselementes und des gezeigten Verfahrens lässt sich eine Kontaktierung zwischen elektrischen Energieleitern unterschiedlicher Metalle kostengünstig realisieren. -

## Patentansprüche

1. Kraftfahrzeugleiteranschlusselement mit
- einem ersten Flachteil (4),
- einer mit einer Oberfläche des Flachteils (4) im Wesentlichen flächenbündig in dem Flachteil (4) angeordneten Einlage (6), wobei
- das Flachteil (4) und die Einlage (6) aus unterschiedlichen Metallen sind, und **dadurch gekennzeichnet, dass**
- das Flachteil (4) im Wesentlichen vollständig mit einem Metall beschichtet ist und die Einlage (6) teilweise mit dem Metall (12) beschichtet ist, derart,
- dass die Einlage (6) im Bereich einer Nahtstelle (8) mit dem Flachteil (4) mit dem Metall (12) beschichtet ist, und
- dass die Einlage (6) in einem zentralen Bereich entfernt von der Nahtstelle (8) mit dem Flachteil (4) frei von der metallischen Beschichtung (12) ist.

2. Kraftfahrzeugleiteranschlusselement nach Anspruch 1,
**dadurch gekennzeichnet, dass** das Flachteil (4) im Wesentlichen aus Aluminium oder Legierungen davon gebildet ist, und die Einlage (6) aus einem Nichteisenmetall oder Legierungen davon, insbesondere Kupfer, Zink, Zinn, Bronze oder Messing, gebildet ist.

3. Kraftfahrzeugleiteranschlusselement nach Anspruch 1 oder Anspruch 2, **dadurch gekennzeichnet, dass** das Flachteil (4) im Wesentlichen aus einem Nichteisenmetall oder Legierungen davon, insbesondere Kupfer, Zink, Zinn, Bronze oder Messing, gebildet ist, und dass die Einlage (6) aus Aluminium oder Legierungen davon gebildet ist.

4. Kraftfahrzeugleiteranschlusselement nach einem der vorangehenden Ansprüche, **dadurch gekennzeichnet, dass** die Einlage (6) in einer Nut des Flachteils (4) angeordnet ist.

5. Kraftfahrzeugleiteranschlusselement nach einem der vorangehenden Ansprüche, **dadurch gekennzeichnet, dass** die Einlage (6) in das Flachteil (4) gepresst oder gewalzt ist.

6. Kraftfahrzeugleiteranschlusselement nach einem der vorangehenden Ansprüche, **dadurch gekennzeichnet, dass** das Flachteil (4) zusammen mit der Einlage (6) aus einem sich in Längsrichtung erstreckendem Band mit in Längsrichtung angeordneter Einlage (6) hergestellt ist.

7. Kraftfahrzeugleiteranschlusselement nach einem der vorangehenden Ansprüche, **dadurch gekennzeichnet, dass** das Flachteil (4) zusammen mit der Einlage (6) zumindest teilweise aus dem Band gestanzt ist.

8. Kraftfahrzeugleiteranschlusselement nach einem der vorangehenden Ansprüche, **dadurch gekennzeichnet, dass** das aus dem Band hergestellte Flachteil (4) zusammen mit der Einlage (6) eine Anschlussfahne bildet.

9. Kraftfahrzeugleiteranschlusselement nach einem der vorangehenden Ansprüche, **dadurch gekennzeichnet, dass** die Anschlussfahne einen Anschluss (10) für einen Bolzen aufweist.

10. Verfahren zur Herstellung eines Kraftfahrzeugleiteranschlusselements, insbesondere nach einem der vorangehenden Ansprüche, **dadurch gekennzeichnet,**
- **dass** ein Band mit einer flächenbündigen, entlang der Längsachse des Bandes sich erstreckenden Einlage (6) bestückt wird,
- **dass** aus dem Band zusammen mit der Einlage (6) ein Flachteil (4) herausgetrennt wird,
- wobei das Flachteil (4) und die Einlage (6) aus unterschiedlichen Metallen gebildet sind, und
- **dass** das Flachteil (4) im Wesentlichen vollständig mit einem Metall (12) beschichtet wird, wobei die Einlage (6) teilweise mit dem Metall (12) beschichtet wird, derart,
- **dass** die Einlage (6) im Bereich einer Nahtstelle (8) mit dem Flachteil (4) mit dem Metall (12) beschichtet ist,
und
- **dass** die Einlage (6) in einem zentralen Bereich entfernt von der Nahtstelle (8) mit dem Flachteil (4) frei von der metallischen Beschichtung (12) ist.

11. Verfahren nach Anspruch 10, **dadurch gekennzeichnet, dass** die Einlage (6) in einem zentralen Bereich entfernt von der Nahtstelle (8) mit dem Flachteil (4) nicht dem Metall (12) beschichtet wird.

12. Verfahren nach einem der vorangehenden Ansprüche, **dadurch gekennzeichnet, dass** die Einlage (6) zunächst zumindest teilweise mit einem Schutzelement (32) bedeckt wird, und anschließend das Flachteil (4) mit dem Metall (12) beschichtet wird.

13. Verfahren nach einem der vorangehenden Ansprüche, **dadurch gekennzeichnet, dass** die Einlage (6) auf dem Band mit dem Schutzelement (32) bedeckt wird, und dass anschließend das Flachteil (4) aus dem Band zumindest teilweise getrennt wird.

## Claims

1. Motor vehicle conductor connection element comprising
- a first flat part (4),
- an inlay (6) arranged in the flat part (4) so as to be substantially flush with a surface of the flat part (4),
wherein
- the flat part (4) and the inlay (6) are made from different metals, and **characterized in that**
- the flat part (4) is substantially completely coated with a metal and the inlay (6) is partially coated with the metal, such that
- the inlay (6) is coated with the metal (12) in the region of an interface (8) with the flat part (4), and
- the inlay (6) is free of the metal coating (12) in a central region remote from the interface (8) with the flat part (6).

2. Motor vehicle conductor connection element according to claim 1, **characterised in that** the flat part (4) is formed substantially of aluminium or alloys thereof, and the inlay (6) is formed of a non-ferrous metal or alloys thereof, in particular copper, zinc, tin, bronze or brass.

3. Motor vehicle conductor connection element according to one of claims 1 to 2, **characterised in that** the flat part (4) is formed substantially of a non-ferrous metal or alloys thereof, in particular copper, zinc, tin, bronze or brass, and **in that** the inlay (6) is formed of aluminium or alloys thereof.

4. Motor vehicle conductor connection element according to one of the preceding claims, **characterised in that** the inlay (6) is arranged in a groove of the flat part (4).

5. Motor vehicle conductor connection element according to one of the preceding claims, **characterised in that** the inlay (6) is pressed or rolled into the flat part (4).

6. Motor vehicle conductor connection element according to one of the preceding claims, **characterised in that** the flat part (4) together with the inlay (6) is produced from a strip extending in the longitudinal direction with the inlay (6) arranged in the longitudinal direction.

7. Motor vehicle conductor connection element according to one of the preceding claims, **characterised in that** the flat part (4) together with the inlay (6) is at least partially punched from the strip.

8. Motor vehicle conductor connection element according to one of the preceding claims, **characterised in that** the flat part (4) produced from the strip together with the inlay (6) forms a connecting lug.

9. Motor vehicle conductor connection element according to one of the preceding claims, **characterised in that** the connecting lug has a connection (10) for a bolt.

10. Method for producing a motor vehicle conductor connection element, in particular according to one of the preceding claims, **characterised in that**
- a strip is equipped with an inlay (6) extending flush with the surface along the longitudinal axis of the strip,
- a flat part (4) is cut from the strip together with the inlay (6),
- wherein the flat part (4) and the inlay (6) are made from different metals, and
- the flat part (4) is substantially completely coated with a metal, the inlay (6) being partially coated with the metal, such that
- the inlay (6) is coated with the metal (12) in the region of an interface (8) with the flat part (4), and
- the inlay (6) is free of the metal coating (12) in a central region remote from the interface (6) with the flat part (4).

11. Method according to claim 10, **characterised in that** the inlay (6) is not coated with the metal (12) in a central region remote from the interface (8) with the flat part (4).

12. Method according to one of the preceding claims, **characterised in that** the inlay (6) is first covered at least partially with a protective element (32) and then the flat part (4) is coated with the metal (12).

13. Method according to one of the preceding claims, **characterised in that** the inlay (6) on the strip is covered with the protective element (32), and **in that** the flat part (4) is then at least partially cut from the strip.

## Revendications

1. Elément de raccordement de câble pour véhicule automobile, comprenant
- une première pièce plate (4),
- un insert (6), qui est disposé dans la pièce plate (4), sensiblement à fleur d'une surface de la pièce plate (4), sachant que
- la pièce plate (4) et l'insert (6) sont réalisés en métaux différents,
et **caractérisé en ce que**
- la pièce plate (4) est revêtue, sensiblement entièrement, de métal et que l'insert (6) est pourvu partiellement du revêtement métallique (12), de sorte
- que l'insert (6) est revêtu de métal (12) dans une région de jonction (8) à la pièce plate (4),
et
- que l'insert (6) est exempt de revêtement métallique (12) dans une région centrale, éloignée de la région de jonction (8) à la pièce plate (4).

2. Elément de raccordement de câble pour véhicule automobile selon la revendication 1, **caractérisé en ce que** la pièce plate (4) est essentiellement réalisée en aluminium ou en alliage de celui-ci, et que l'insert (6) est réalisé à partir d'un métal non ferreux ou d'alliages de celui-ci, en particulier de cuivre, de zinc, d'étain, de bronze ou de laiton.

3. Elément de raccordement de câble pour véhicule automobile selon revendication 1 ou la revendication 2, **caractérisé en ce que** la pièce plate (4) est essentiellement réalisée à partir d'un métal non ferreux ou d'alliages de celui-ci, en particulier de cuivre, de zinc, d'étain, de bronze ou de laiton, et que l'insert (6) est réalisé en aluminium ou en alliages de celui-ci.

4. Elément de raccordement de câble pour véhicule automobile selon l'une des revendications précédentes, **caractérisé en ce que** l'insert (6) est disposé dans une rainure de la pièce plate (4).

5. Elément de raccordement de câble pour véhicule automobile selon l'une des revendications précédentes, **caractérisé en ce que** l'insert (6) est pressé ou laminé dans la pièce plate (4).

6. Elément de raccordement de câble pour véhicule automobile selon l'une des revendications précédentes, **caractérisé en ce que** la pièce plate (4) est fabriquée en commun avec l'insert (6) à partir d'une bande, qui s'étend dans la direction longitudinale, l'insert (6) étant disposé dans la direction longitudinale.

7. Elément de raccordement de câble pour véhicule automobile selon l'une des revendications précédentes, **caractérisé en ce que** la pièce plate (4) est découpée dans la bande, au moins partiellement en commun avec l'insert (6).

8. Elément de raccordement de câble pour véhicule automobile selon l'une des revendications précédentes, **caractérisé en ce que** la pièce plate (4), fabriquée à partir de la bande, forme avec l'insert (6) une cosse de raccordement.

9. Elément de raccordement de câble pour véhicule automobile selon l'une des revendications précédentes, **caractérisé en ce que** la cosse de raccordement présente un raccord (10) pour une vis.

10. Procédé de fabrication d'un élément de raccordement de câble, en particulier selon l'une des revendications précédentes, **caractérisé en ce que**
- une bande est pourvue d'un insert (6), qui s'étend à niveau, le long de l'axe longitudinal de ladite bande,
- une pièce plate (4) est séparée de la bande, en commun avec l'insert (6),
- sachant que la pièce plate (4) et l'insert (6) sont réalisés à partir de métaux différents, et
- que la pièce plate (4) est pourvue, sensiblement entièrement, d'un revêtement métallique (12), sachant que l'insert (6) est partiellement pourvu du revêtement métallique (12), de sorte
- que l'insert (6) est revêtu de métal (12) dans une région de jonction (8) à la pièce plate (4),
et
- que l'insert (6) est exempt de revêtement métallique (12) dans une région centrale, éloignée de la région de jonction (8) à la pièce plate (4).

11. Procédé selon la revendication 10, **caractérisé en ce que** l'insert (6) n'est pas revêtu de métal (12) dans une région centrale, éloignée de la région de jonction (8) à la pièce plate (4).

12. Procédé selon l'une des revendications précédentes, **caractérisé en ce que** l'insert (6) est d'abord couvert, au moins partiellement, avec un élément de protection (32) et / ou que la pièce plate (4) est ensuite revêtue avec le métal (12).

13. Procédé selon l'une des revendications précédentes, **caractérisé en ce que** l'insert (6), sur la bande, est couvert avec l'élément de protection (32), et que la pièce plate (4) est ensuite séparée de la bande, au moins partiellement.
